# EUROPÄISCHE PATENTSCHRIFT

(11) **EP 1 922 787 B1**
(45) Veröffentlichungstag und Bekanntmachung des Hinweises auf die Patenterteilung: **31.12.2008**
(21) Anmeldenummer: 06777071.9
(22) Anmeldetag: 25.08.2006
(51) Int. Cl.: H01R 43/042, H01R 43/058, H01R 43/048

(54) **DOPPELCRIMPWERKZEUG**
DOUBLE CRIMPING TOOL
OUTIL DE DOUBLE SERTISSAGE

(30) Priorität: 06.09.2005 DE 102005042450
(43) Veröffentlichungstag der Anmeldung: 21.05.2008
(73) Patentinhaber: Airbus France SAS, 31060 Toulouse (FR)
(72) Erfinder: WAGNER, Thomas, 98587 Bermbach (DE); WILHELM, Edgar, 98587 Altersbach (DE); HOFMANN, Horst, 98587 Unterschönau (DE)
(74) Vertreter: Kopf, Korbinian Paul
(86) Internationale Anmeldenummer: PCT/EP2006/008367
(87) Internationale Veröffentlichungsnummer: WO 2007/028514

(56) Entgegenhaltungen:
- EP-A1- 0 643 457
- WO-A-20/04021523
- US-A- 3 059 511
- US-A- 5 261 263

## Beschreibung

Die vorliegende Erfindung betrifft ein Doppelcrimpwerkzeug gemäß dem Oberbegriff des beigefügten Anspruchs 1 zur Befestigung eines elektrischen Leiters mit Isolation an einem Kontaktelement.

Ein derartiges Werkzeug dient der Befestigung eines mit einem Isolationsmantel umgebenen elektrischen Leiters, der als ein- oder mehradriger Draht ausgebildet sein kann, an einem Kontaktelement, beispielsweise einer Aderendhülse, einem Kabelschuh oder einer Kontaktbuchse. Durch das Doppelcrimpwerkzeug soll sowohl eine elektrisch leitende Verbindung zwischen Leiter und Kontaktelement hergestellt werden, als auch ein an das abisolierte Leiterende angrenzender Isolationsabschnitt durch einen Pressvorgang am Kontaktelement befestigt werden. Das Crimpwerkzeug kann als Handzange oder auch als maschinengetriebenes Werkzeug ausgestaltet sein.

Aus der US 3,713,322 ist ein Crimpwerkzeug zum Anschluss eines Kontaktes an ein Drahtende bekannt. Dieses Werkzeug verwendet zwei Paare von Pressstempeln, die in Führungsschlitzen radial zu einem Aufnahmequerschnitt verschoben werden, um die im Aufnahmequerschnitt positionierte Hülse mit dem eingelegten Drahtende zu verpressen. Dabei wird zunächst das erste Stempelpaar mit flachen Ambossflächen an die Kontakthülse herangeführt, um diese an eine ovale Form zu pressen. Beim weiteren Crimpvorgang wird das quer zum ersten Stempelpaar positionierte Stempelpaar an die vorgepresste Kontakthülse herangeführt, um mit Hilfe gekrümmter Ambossflächen den Crimpvorgang zu vollenden. Die vier Pressstempel werden von einem gemeinsamen Kurvenring angetrieben, wobei der Vorschub der einzelnen Pressstempel durch die sich radial verändernde Oberflächengestaltung an der Innenseite des Kurvenrings bestimmt wird. Mit diesem bekannten Crimpwerkzeug ist nur ein Crimpvorgang im Bereich des abisolierten Endes des Kabels möglich. Außerdem müssen beim Crimpvorgang vom Benutzer des Handwerkzeugs große Kräfte aufgebracht werden.

Die US 5,415,015 zeigt ein Crimpwerkzeug, mit welchem in einem einzigen Crimpvorgang sowohl im Abschnitt des abisolierten elektrischen Leiters als auch im Isolationsabschnitt eine Pressverbindung mit dem anzuschließenden Kontaktelement hergestellt werden kann. Dafür besitzt die beschriebene Handzange an zwei sich gegenüberliegenden Stempeln jeweils zwei unterschiedlich ausgebildete, axial hintereinander liegende Ambossflächen, die beim Crimpvorgang gleichzeitig am Kontaktbereich und am Isolationsbereich angreifen, um die hülsenförmigen Abschnitte des Kontaktstiftes zu verformen. Die Pressstempel müssen dazu gezielt an die Form der Kontakthülse angepasst sein. Die Verarbeitung unterschiedlicher Querschnitte ist dadurch weitgehend ausgeschlossen. Außerdem lassen sich mit dem vorbekannten Crimpwerkzeug keine Crimpverbindungen herstellen, die hohen Sicherheitsanforderungen bei Dauerbelastung der Crimpstelle entsprechen würden.

Die Ausführung einer solchen Sicherheitsanforderungen genügenden Crimpverbindung und den prinzipiellen Aufbau eines dazu geeigneten Werkzeugs beschreibt die Norm MIL-C-22520/20, 19. März 1976, welche die Verwendung von vier Crimpstempeln fordert, die jeweils um 90° versetzt am Umfang des Crimpabschnitts ansetzen und paarweise den Pressvorgang ausführen. Die Forderungen dieser Norm werden beispielsweise von dem Crimpwerkzeug gemäß der oben genannten US 3,713,322 umgesetzt. Bei der Gestaltung eines normgerechten Crimpwerkzeugs ist der Fachmann daher in seiner Entwicklungsfreiheit eingeschränkt, so dass für Weiterentwicklungen bislang kaum Spielräume erkennbar waren.

Aus der WO 2004/021523 A1, die dem Oberbegriff des Anspruchs 1 entspricht, lässt sich ein Crimpwerkzeug entnehmen, mit welchem die gleichzeitige Herstellung einer Pressverbindung im Abschnitt des abisolierten Leiterendes und im angrenzenden Isolationsabschnitt ermöglicht werden soll. Dazu sind zwei axial hintereinander angeordnete Crimpeinheiten vorgesehen, die jeweils vier Crimpstempel aufweisen, die beim Crimpvorgang gleichzeitig radial in den Aufnahmequerschnitt verschoben werden, um dort die Kontakthülse mit dem Leiter zu verpressen. Das gleichzeitige Verpressen im Leiter- und Isolationsbereich erfordert gerade bei größeren Querschnitten extrem hohe Kräfte, die vom Benutzer an einer Handzange nicht mehr aufgebracht werden können. Die starke Beanspruchung führt zu einem starken Verschleiß der Pressstempel. Außerdem kann es zu einer ungünstigen Positionsverlagerung des elektrischen Leiters in der Kontakthülse kommen, wenn im Isolationsbereich bereits Presskräfte einwirken, bevor eine ausreichende Befestigung des Leiters in der Kontakthülse erfolgt ist. Schließlich gestattet es die vorbekannte Crimpzange nicht, ohne Austausch der einzelnen Pressstempel verschiedene Querschnitte zu verarbeiten.

Die DE 195 07 347 C1 beschreibt eine Presszange für Aderendhülsen. Diese Presszange verwendet sechs Pressbacken, die an Lagerbolzen schwenkbar gelagert sind und bei Betätigung eines ringförmigen Schwenkhebels in den die Adernendhülse aufnehmenden Querschnitt hinein verschwenkt werden, um durch die resultierende Querschnittsverringerung den Pressvorgang auszuführen. Diese Presszange gestattet jedoch nicht die gleichzeitige Herstellung von zwei Crimpverbindungen in axial aufeinander folgenden Abschnitten und ist außerdem nicht zulässig, wenn Leiterenden gemäß der oben genannten Norm mit Aderendhülsen vercrimpt werden sollen.

Aus der DE 40 23 337 C1 ist ein Werkzeug zum Crimpen einer Doppelverbindung eines Verbinders mit einem Leiter einerseits und einer Isolierung anderseits bekannt. Das Werkzeug umfasst einen Werkzeugkopf, der einen Rahmen und eine am Rahmen axial fixierte Pressbacke sowie eine am Rahmen axial geführte Pressbacke aufweist. Die axial geführte Pressbacke weist mindestens zwei mit Arbeitsprofilen versehene Stempelplatten auf und wird durch einen Antrieb gegen die axial fixierte Pressbacke gepresst, welche dort mindestes zwei mit Arbeitsprofilen versehene Ambossplatten aufweist. Mindestens eine der Ambossplatten oder Stempelplatten ist an der jeweils anderen Ambossplatte oder Stempelplatte um eine senkrecht zur Haupterstreckungsrichtung angeordnete Achse schwenkbar, sodass eine andere Kante mit einem unterschiedlich ausgebildeten Arbeitsprofil beim Zusammenpressen der Backen wirksam wird.

Aus der DE 195 09 442 C2 ist eine Crimpzange zum handbetätigten Befestigen eines Anschlusssteckers an einem Kabel bekannt, bei welcher vier Gesenkeinsätze mit mehreren Crimpnestern auf zwei Maulbacken aufgesetzt sind. Die vier Crimpnester sind nebeneinander liegend in den Gesenkeinsätzen angeordnet, von welchen zumindest eines so ausgerichtet ist, dass die Verklemmung der Zugentlastung für das am Anschlussstecker zu befestigende Kabel auf einander gegenüberliegenden Seiten der Gesenkeinsätze erfolgt. Die aus dieser Druckschrift bekannte Lösung ist insbesondere zum Crimpen von Steckern an Zündkabel geeignet.

Aus der EP 1 598 906 A1 ist eine Crimpzange mit einem drehbaren Stempel bekannt, welcher vier unterschiedlich große Crimpprofile an dessen Seiten aufweist. Der drehbare Stempel wird gegen eine fixierte Pressbacke gepresst, welche zwei unterschiedlich große Crimpnester aufweist. Durch eine Drehung des drehbaren Stempels kann eines der vier verschiedenen Crimpprofile ausgewählt werden, wobei das ausgewählte Crimpprofil jeweils dem passenden der beiden Crimpnester gegenübersteht.

Die Aufgabe der vorliegenden Erfindung besteht somit darin, ein verbessertes Crimpwerkzeug bereitzustellen, mit welchem in einem einzigen Crimpvorgang eine doppelte Crimpverbindung in axial versetzten Bereichen eines Kontaktelements hergestellt werden kann, um sowohl das abisolierte Leiterende als auch den Endbereich der Isolation mit dem Kontaktelement zu verbinden. Bei für Crimpverbindungen üblichen Querschnitten soll dies mit geringen Kräften möglich sein, die von einem Benutzer in Einhandbedienung aufgebracht werden können, damit das Crimpwerkzeug auch in Form einer Handzange ausgeführt werden kann. Das Crimpwerkzeug soll aufwandsarm an unterschiedliche Kontaktelementtypen, Kontaktelementgrößen und Kabelquerschnitte angepasst werden können. Schließlich soll das Crimpwerkzeug die Möglichkeit eröffnen, zumindest im Abschnitt des abisolierten Drahtendes eine MIL-normgerechte Crimpverbindung zu erzeugen.

Diese Aufgabe wird durch ein Doppelcrimpwerkzeug gemäß dem beigefügten Anspruch 1 erfüllt.

Bei dem Doppelcrimpwerkzeug werden dazu eine vordere Crimpeinheit und eine hintere Crimpeinheit jeweils von einer eigenen Antriebskurvenplatte betätigt, wobei beide Kurvenplatten über Hebel derart mit einem gemeinsamen Krafteinleitungselement verbunden sind, dass beim Pressvorgang zuerst die eine Antriebskurvenplatte um einen vorgegebenen Vorpresswinkel verdreht wird und erst nachfolgend die zweite Antriebskurvenplatte in Bewegung gesetzt wird, um auch den Isolationsbereich zu vercrimpen. Je nach Ausführungsform ist es dabei möglich, dass der Crimpvorgang im Leiterbereich teilweise oder nahezu vollständig abgeschlossen ist, bevor der Crimp-vorgang im Isolationsbereich ausgeführt wird. Durch diese Maßnahme reduzieren sich die aufzubringenden Kräfte erheblich. Die Betätigung der Antriebskurvenplatten kann aber auch in umgekehrter Reihenfolge erfolgen, so dass erst im hinteren Pressbereich und dann im vorderen Pressbereich gecrimpt wird.

Weiterhin kann die nötige Antriebskraft reduziert werden, in dem eine Kraft-Weg-Umsetzung mit Hilfe der an sich bekannten Kniehebeltechnik vorgenommen wird.

Vorzugsweise umfasst die vordere Crimpeinheit, mit welcher die Crimpverbindung im abisolierten Leiterabschnitt hergestellt wird, vier Crimpstempel, die radial zum Aufnahmequerschnitt verschiebbar sind. Die vordere Crimpeinheit wird auf diese Weise vorzugsweise gemäß der oben genannten MIL-Norm ausgeführt.

Für die Erzielung eines guten Crimpergebnisses im Isolationsbereich, unter Aufbringung geringer Kräfte, werden in der hinteren Crimpeinheit stattdessen mehrere Crimpstempel verwendet, die schwenkbar gelagert sind und mit ihren Ambossflächen tangential in den Aufnahmequerschnitt einschwenken. Für die praktische Umsetzung einer derartigen Konstruktion kann auf die zitierte DE 195 07 347 C1 verwiesen werden.

Weitere bevorzugte Ausführungsformen sind in den beigefügten Unteransprüchen genannt.

Einzelheiten, Vorteile und Ausgestaltungen der vorliegenden Erfindung ergeben sich aus der nachfolgenden Beschreibung einer bevorzugten Ausführungsform, unter Bezugnahme auf die Zeichnung. Es zeigen:
- Fig. 1: eine perspektivische Ansicht eines Doppelcrimpwerkzeugs in Form einer Handzange;
- Fig. 2: eine Explosionsdarstellung des Zangenkopfes der in Fig. 1 dargestellten Handzange.

Das in Fig. 1 dargestellte erfindungsgemäße Doppelcrimpwerkzeug ist als Handzange ausgeführt, die sich für eine Einhandbedienung eignet. Dazu umfasst diese Handzange zunächst in herkömmlicher Weise zwei Handgriffe 1, die für eine bessere Ergonomie noch mit handgerechten geformten Kunststoffgriffen überzogen werden können.

Das eigentliche Doppelcrimpwerkzeug ist im Zangenkopf 2 angeordnet. Es umfasst eine vordere Crimpeinheit 3 und eine hintere Crimpeinheit 4. Die beiden Crimpeinheiten sind bezogen auf eine Werkstückachse 5 axial hintereinander angeordnet. Längs der Werkstückachse 5 wird in einem zentralen Aufnahmequerschnitt 6, der sich bei geöffneter Zange in den beiden Crimpeinheiten fortsetzt, ein Kontaktelement und ein an diesem anzubringender elektrischer Leiter (nicht dargestellt) eingesetzt.

Vorzugsweise besitzt jede Crimpeinheit einen eigenes Stellelement 7, über welches verschiedene Crimpmaße (Querschnitt des durch die jeweilige Crimpeinheit zu pressenden Längsabschnitt) eingestellt werden können. Die Funktionsweise der Stellelemente 7 wird weiter unten an einer speziellen Ausführungsform noch näher erläutert.

In der Handzange kann weiterhin eine Vollzugsperre 8 eingebaut sein, die nach Beginn des Crimpvorganges das Öffnen der Zange erst wieder gestattet, wenn die Endstellung der Crimpeinheiten zuvor erreicht wurde. Dadurch ist sichergestellt, dass das gewünschte Endmaß beim Vercrimpen in jedem Fall eingehalten wird. Bei der dargestellten Ausführungsform sind weiterhin zwei Kniehebel 9 vorgesehen, die der Kraftübertragung von den Handgriffen 1 an die Crimpeinheiten 3, 4 dienen.

In Fig. 2 ist der Zangenkopf mit den wesentlichen Bestandteilen des Crimpwerkzeugs in einer Explosionsdarstellung gezeigt. Die Einzelteile sind zwischen zwei Halteplatten 10, die als Verlängerung des einen Handgriffs 1 ausgebildet sein können, eingeschlossen.

Die vordere Crimpeinheit 3 umfasst eine vordere Antriebskurvenplatte 12, an deren Innenseite ein profilierter Oberflächenverlauf ausgebildet ist, so dass der resultierende Abstand zwischen der Werkstückachse 5 und dieser Oberfläche variiert. In die vordere Antriebskurvenplatte 12 ist eine Führungsscheibe 13 mit vier -kreuzförmig verlaufenden Führungsschlitzen 14 eingesetzt. Die Führungsscheibe 13 ist bezogen auf die Halteplatten 10 ortsfest angeordnet, während die vordere Antriebskurvenplatte 12 relativ zur Führungsscheibe 13 verdrehbar ist. Die für diese Verdrehung erforderliche Antriebskraft wird über den Kniehebel 9 und einen gemeinsamen Antriebshebel 15 eingeleitet.

Zur vorderen Crimpeinheit 3 gehören weiterhin vier vordere Crimpstempel 16, die in den Führungsschlitzen 14 geführt sind. In der Fig. 2 sind die Crimpstempel im geschlossenen Zustand dargestellt, in welchem ihre nach innen gerichteten Ambossflächen in unmittelbarer Nähe zueinander positioniert sind. Im geöffneten Zustand der Zange geben die Crimpstempel den Aufnahmequerschnitt 6 frei, um das Kontaktelement mit dem eingelegten elektrischen Leiter aufzunehmen. Um die vorderen Crimpstempel in ihre Ruhelage zu bewegen, werden in an sich bekannter Weise Federelemente angeordnet, die in der Zeichnung nicht dargestellt sind.

Die bezogen auf den Aufnahmequerschnitt 6 radial außen liegenden Betätigungsflächen 17 der vorderen Crimpstempel 16 kommen an der Kurvenfläche der vorderen Antriebskurvenplatte 12 zur Anlage und werden aufgrund der Obenflächengestaltung bei Drehung der vorderen Antriebskurvenplatte 12 radial nach innen bewegt, um den abisolierten Abschnitt des Leiters in dem Kontaktelement zu verpressen.

Die hintere Crimpeinheit 4 umfasst eine hintere Antriebskurvenplatte 20 mit dem daran angreifenden Kniehebel 9, der wiederum vom Antriebshebel 15 angetrieben wird. Weiterhin sind sechs hintere Crimpstempel 21 vorhanden, die mit ihren Betätigungsflächen 17 an der profilierten Innenfläche der hinteren Antriebskurvenplatte 20 anliegen.

Die hinteren Crimpstempel 21 sind auf Tragzapfen 22 schwenkbar gelagert, welche ihrerseits in Tragplatten 23 befestigt sind. Bei der durch-Verdrehung um die Werkstückachse 5 erfolgenden Betätigungen der hinteren Antriebskurvenplatte 20 wird jeder hintere Crimpstempel 21 um seinen Tragzapfen 22 verschwenkt, so dass die innen liegenden Ambossflächen der hinteren Crimpstempel 21 tangential in den Aufnahmequerschnitt 6 eingreifen, um diesen zu verengen, wodurch der dort positionierte Längsabschnitt des Kontaktelements um die Isolation des elektrischen Leiters gepresst wird. Dies führt zu einer sechskantförmigen Profilbildung im Isolationsbereich. Bei abgewandelten Ausführungsformen könnten auch mehrere oder weniger hintere Crimpstempel eingesetzt werden, jedoch hat sich die Verwendung von sechs hinteren Crimpstempeln als vorteilhaft erwiesen.

Die Tragplatten 23 dienen in Verbindung mit Federeinheiten (nicht dargestellt) gleichzeitig der Zwangsrückstellung der hinteren Crimpstempel 21.

Die Antriebskräfte werden sowohl bei der vorderen als auch bei der hinteren Crimpeinheit über die genannten Kniehebel 9 übertragen. Diese sind in ihrer Länge und ihrer Position der Ankopplung an die Antriebskurvenplatten 12, 20 einerseits und an den Antriebshebel 15 andererseits so ausgelegt, dass bei Betätigung der Handzange zunächst nur die vordere Antriebskurvenplatte 12 in eine Drehbewegung versetzt wird. Erst nachdem ein vorgegebener Presswinkel von beispielsweise 15° durchlaufen wurde, greift die Antriebskraft an der hinteren Antriebskurvenplatte 20 an, so dass diese ebenfalls in Bewegung versetzt wird. Der Vorpresswinkel kann vorzugsweise im Bereich zwischen 10° und 30° so gewählt werden, dass zumindest eine Teilverpressung in der vorderen Crimpeinheit zwischen dem abisolierten Leiterende und dem Kontaktelement erreicht ist oder aber dieser Pressvorgang schon weit fortgeschritten ist. Je nach Ausführungsform werden im nachfolgenden Pressschritt beide Antriebskurvenplatten über einen bestimmten Winkelabschnitt gleichzeitig verdreht oder es erfolgt weitgehend nur noch eine Verdrehung der hinteren Antriebskurvenplatte 20 zur Ausbildung der Crimpverbindung zwischen dem isolierten Leiterabschnitt und dem Kontaktelement.

Bei der dargestellten Ausführungsform ist an jeder Antriebskurvenplatte ein bereits erwähntes Stellelement 7 vorhanden, mit dem in jeder Crimpeinheit das Querschnittsmaß eingestellt werden kann, welches bei Abschluss des Crimpvorganges erreicht werden soll. Bei der gezeigten Ausführungsform kommt als Stellelement 7 ein Exzenter zum Einsatz, über den der Kurvenweg für die jeweilige Antriebskurve eingestellt werden kann. Damit wird die die wirksame Länge des angreifenden Hebels verändert, wobei jeweils nach Vollzug des eingestellten Kurvenwegs die weitere Verdrehung der Antriebskurvenplatte gestoppt wird, so dass die zugeordneten Crimpstempel nicht weiter in den Aufnahmequerschnitt vordringen.

Durch die getrennte Einstellbarkeit kann das Doppelcrimpwerkzeug einfach an unterschiedliche Querschnittsmaße angepasst werden, so dass mit ein und demselben Werkzeug verschiedene Kontaktelemente und Leiterquerschnitte verarbeitet werden können.

Die Einstellmöglichkeit gestattet auch ein verschleißbedingt notwendig gewordenes Nachstellen der Crimpmaße.

Für die Einstellung des Crimp-Endmaßes kann bei abgewandelten Ausführungsformen beispielsweise auch ein Revolver-Stellanschlag verwendet werden.

### Bezugszeichenliste

- 1 -: Handgriff
- 2 -: Zangenkopf
- 3 -: vordere Crimpeinheit
- 4 -: hintere Crimpeinheit
- 5 -: Werkstückachse
- 6 -: Aufnahmequerschnitt
- 7 -: Stellelement
- 8 -: Vollzugsperre
- 9 -: Kniehebel
- 10 -: Halteplatten
- 12 -: vordere Antriebskurvenplatte
- 13 -: Führungsscheibe
- 14 -: Führungsschlitze
- 15 -: Antriebshebel
- 16 -: vordere Crimpstempel
- 17 -: Betätigungsflächen
- 20 -: hintere Antriebskurvenplatte
- 21 -: hintere Crimpstempel
- 22 -: Tragzapfen
- 23 -: Tragplatten

## Patentansprüche

1. Doppelcrimpwerkzeug zur Befestigung eines elektrischen Leiters mit Isolation an einem Kontaktelement, umfassend:
eine vordere Crimpeinheit (3) mit einer vorderen Antriebskurvenplatte (12) und vorderen Crimpstempeln (16) zur Ausbildung eines vorderen Pressabschnitts im Bereich des abisolierten Endes des Leiters;
eine hintere Crimpeinheit (4) mit einer hinteren Antriebskurvenplatte (20) und hinteren Crimpstempeln (21) zur Ausbildung eines hinteren Pressabschnitts im Bereich der Isolation des Leiters;
wobei die Crimpstempel (16, 21) jeder Crimpeinheit (12, 20) jeweils aufeinander zu gerichtete Ambossflächen besitzen, zwischen denen ein Aufnahmequerschnitt (6) zur Aufnahme der zu verpressenden Abschnitte des Kontaktelements mit dem darin eingelegten Leiter verbleibt, und wobei die Crimpstempel durch Verdrehung der Antriebskurvenplatten (12, 20) verlagert werden, um den Pressvorgang durch Verengung des Aufnahmequerschnitts (6) auszuführen, **dadurch gekennzeichnet, dass** die beiden Antriebskurvenplatten (12, 20) über Hebel (9) derart mit einem gemeinsamen Krafteinleitungselement (15, 1) verbunden sind, dass beim Pressvorgang zuerst wahlweise die vordere oder die hintere Antriebskurvenplatte (12 oder 20) um einen vorgegebenen Vorpresswinkel verdreht wird, um im zugehörigen Pressbereich den Aufnahmequerschnitt (6) zu verkleinern, während die andere Antriebskurvenplatte (20 oder 12) erst nach Erreichen des Vorpresswinkels der ersten Antriebskurvenplatte (12) zur Drehung veranlasst wird, um im anderen Pressbereich den Aufnahmequerschnitt zu verkleinern.

2. Doppelcrimpwerkzeug nach Anspruch 1, **dadurch gekennzeichnet, dass** die vordere und die hintere Antriebskurvenplatte (12, 20) nach Erreichen des Vorpresswinkels gemeinsam um einen vorgegebenen Winkel verdreht werden.

3. Doppelcrimpwerkzeug nach Anspruch 1 oder 2, **dadurch gekennzeichnet, dass** ein vorderer Endanschlag durch ein vorderes Stellelement (7) gebildet ist, das beim Erreichen eines Zwischenwinkels die weitere Verdrehung der vorderen Antriebskurvenplatte (12) stoppt, während die hintere Antriebskurvenplatte (20) bis zum Erreichen eines durch ein hinteres Stellelement (7) gebildeten hinteren Endanschlag weiter verdreht wird.

4. Doppelcrimpwerkzeug nach Anspruch 3, **dadurch gekennzeichnet, dass** jeweils eines der Stellelemente (7) an der vorderen und/oder an der hinteren Crimpeinheit (3, 4) angeordnet ist, mit welchem der wirksame Kurvenweg der vorderen und/oder der hinteren Antriebskurvenplatte (12, 20) veränderbar ist, um das Crimpmaß einstellen zu können.

5. Doppelcrimpwerkzeug nach einem der Ansprüche 1 bis 4, **dadurch gekennzeichnet, dass** die Krafteinleitung über einen Antriebshebel (15) erfolgt, der mit einem vorderen und einem hinteren Kniehebel (9) verbunden ist, welche ihrerseits die vordere bzw. hintere Antriebskurvenplatte (12, 20) antreiben.

6. Doppelcrimpwerkzeug nach einem der Ansprüche 1 bis 5, **dadurch gekennzeichnet, dass** die vordere Crimpeinheit (3) vier vordere Crimpstempel (16) umfasst, die radial zum Aufnahmequerschnitt (6) verschiebbar sind und die jeweils um etwa 90° versetzt angeordnet sind, so dass sich ihre Ambossflächen paarweise gegenüber liegen.

7. Doppelcrimpwerkzeug nach einem der Ansprüche 1 bis 6, **dadurch gekennzeichnet, dass** die hinteren Crimpstempel (21) der hinteren Crimpeinheit (20) jeweils schwenkbar gelagert sind und bei Betätigung durch die hintere Antriebskurvenplatte (20) mit ihren Ambossflächen tangential in den Aufnahmequerschnitt (6) einschwenken.

8. Doppelcrimpwerkzeug nach einem der Ansprüche 1 bis 7, **dadurch gekennzeichnet, dass** es als Handzange ausgebildet ist, die für Einhandbedienung geeignet ist.

9. Doppelcrimpwerkzeug nach Anspruch 8, **dadurch gekennzeichnet, dass** die vordere und die hintere Crimpeinheit (3, 4) zwischen zwei Halteplatten angeordnet sind, die mit einem der Handgriffe (1) der Handzange verbunden sind, während der andere Handgriff (2) mit einem Antriebshebel (15) verbunden ist, der seinerseits in Wirkverbindung mit den Antriebskurvenplatten (12, 20) steht.

10. Doppelcrimpwerkzeug nach Anspruch 8 oder 9, **dadurch gekennzeichnet, dass** weiterhin eine Vollzugssperre (8) vorhanden ist, die ein Öffnen der Handzange erst nach Erreichen einer vorgegebenen Endstellung gestattet.

11. Doppelcrimpwerkzeug nach einem der Ansprüche 1 bis 7, **dadurch gekennzeichnet, dass** es weiterhin einen Maschinenantrieb umfasst.

## Claims

1. A double crimping tool for fastening an electrical conductor with insulation to a contact element, comprising:
a front crimping unit (3) with a front drive cam plate (12) and front crimping stamps (16) for forming a front press section in the region of the stripped end of the conductor;
a rear crimping unit (4) with a rear drive cam plate (20) and rear crimping stamps (21) for forming a rear press section in the region of the insulation of the conductor;
wherein the crimping stamps (16, 21) of each crimping unit (12, 20) comprise anvil surfaces that are directed towards each other, between which anvil surfaces an receiving cross section (6) for receiving the sections of the contact element, which sections are to be pressed together, with the conductor inserted therein, and wherein the crimping stamps are displaced by rotation of the drive cam plates (12, 20) in order to carry out the pressing procedure by narrowing the receiving cross section (6), **characterised in that** the two drive cam plates (12, 20) are connected by levers (9) to a shared force introduction element (15, 1) such that during the pressing procedure at first optionally the front or the rear drive cam plate (12 or 20) is rotated by a predefined initial pressing angle so as to, in the associated press region, reduce the receiving cross section (6), while the other drive cam plate (20 or 12) is made to rotate only after the first drive cam plate (12) has attained the initial pressing angle, in order to reduce the receiving cross section in the other press region.

2. The double crimping tool according to claim 1, **characterised in that**, the front and the rear drive cam plates (12, 20) are rotated together by a predetermined angle when the initial pressing angle has been reached.

3. The double crimping tool according to one of claims 1 or 2, **characterised in that**, a front end stop is formed by a front adjusting element (7) which when an intermediate angle has been reached stops any further rotation of the front drive cam plate (12), while the rear drive cam plate (20) continues to be rotated until a rear end stop that is formed by a rear adjusting element (7) is reached.

4. The double crimping tool according to claim 3, **characterised in that**, respectively each one of the adjusting elements (7) is arranged on the front and/or on the rear crimping unit (3, 4), by which adjusting element (7) the effective cam travel of the front and/or of the rear drive cam plate (12, 20) are/is variable so that the crimp dimension can be set.

5. The double crimping tool according to one of claims 1 to 4, **characterised in that**, the introduction of force is by way of a drive lever (15) that is connected to a front and a rear toggle lever (9) which in turn drive the front or rear drive cam plates (12, 20) respectively.

6. The double crimping tool according to one of claims 1 to 5, **characterised in that**, the front crimping unit (3) comprises four front crimping stamps (16) that are radially slidable in relation to the receiving cross section (6) and that are arranged so as to be offset by approximately 90° so that their anvil surfaces oppose each other in pairs.

7. The double crimping tool according to one of claims 1 to 6, **characterised in that**, the rear crimping stamps (21) of the rear crimping unit (20) are mounted pivotably and when activated by the rear drive cam plate (20) their anvil surfaces pivot tangentially into the receiving cross section (6).

8. The double crimping tool according to one of claims 1 to 7, **characterised in that** it is designed as a hand tool that is suitable for single-handed operation.

9. The double crimping tool according to claim 8, **characterised in that** the front and the rear crimping unit (3, 4) are arranged between two retaining plates that are connected to one of the handles (1) of the hand tool, while the other handle (2) is connected to a drive lever (15) which in turn establishes an effective connection with the drive cam plates (12, 20).

10. The double crimping tool according to one of claims 8 or 9, **characterised in that** furthermore, there is an activation detent (8) which makes it possible to open the hand tool only after a predetermined end position has been reached.

11. The double crimping tool according to one of claims 1 to 7, **characterised in that**, furthermore, it comprises a machine drive.

## Revendications

1. Outil de double sertissage pour la fixation d'un conducteur électrique muni d'une isolation sur un élément de contact, comprenant:
une unité de sertissage avant (3) avec une plaque à came d'entraînement avant (12) et des poinçons de sertissage avant (16) pour la réalisation d'une section de serrage avant dans la zone de l'extrémité isolée du conducteur;
une unité de sertissage arrière (4) avec une plaque à came d'entraînement arrière (20) et des poinçons de sertissage arrière (21) pour la réalisation d'une section de serrage arrière dans la zone de l'isolation du conducteur;
les poinçons de sertissage (16, 21) de chaque unité de sertissage (12, 20) présentant respectivement des faces d'enclume orientées les unes sur les autres, entre lesquelles subsiste une section transversale de réception (6) pour loger les sections à serrer de l'élément de contact avec le conducteur inséré dans ce dernier, et les poinçons de sertissage étant déplacés par rotation des plaques à cames d'entraînement (12, 20), pour exécuter l'opération de serrage par rétrécissement de la section transversale de réception (6), **caractérisé en ce que** les deux plaques à cames d'entraînement (12 ou 20) sont reliées par l'intermédiaire d'un levier (9) à un élément de transmission de forces (15, 1) commun de telle sorte que, lors de l'opération de serrage, la plaque à came d'entraînement avant ou la plaque à came d'entraînement arrière (12 ou 20) est d'abord tournée sélectivement d'un angle de pré-serrage prédéfini, pour réduire dans la zone de serrage correspondante la section transversale de réception (6), tandis que l'autre plaque à came d'entraînement (20 ou 12) n'est mise en rotation qu'après que l'angle de pré-serrage de la première plaque à came d'entraînement (12) ait été atteint, pour réduire la section transversale de réception dans l'autre zone de serrage.

2. Outil de double sertissage suivant la revendication 1, **caractérisé en ce que** la plaque à came d'entraînement avant et la plaque à came d'entraînement arrière (12, 20) sont tournées conjointement d'un angle prédéfini après que l'angle de pré-serrage ait été atteint.

3. Outil de double sertissage suivant l'une des revendications 1 et 2, **caractérisé en ce qu'**une butée de fin de course avant est formée par un élément de réglage avant (7), qui stoppe la rotation ultérieure de la plaque à came d'entraînement avant (12) lorsque qu'un angle intermédiaire est atteint, tandis que la plaque à came d'entraînement arrière (20) continue à être tournée jusqu'à ce qu'une butée de fin de course arrière, formée par un élément de réglage arrière (7), soit atteinte.

4. Outil de double sertissage suivant la revendication 3, **caractérisé en ce que** l'un des éléments de réglage (7) est respectivement disposé sur l'unité de sertissage avant et/ou sur l'unité de sertissage arrière (3, 4), élément par lequel la course de came active de la plaque à came d'entraînement avant et/ou de la plaque à came d'entraînement arrière (12, 20) est modifiable, pour pouvoir régler la cote de sertissage.

5. Outil de double sertissage suivant l'une des revendications 1 à 4, **caractérisé en ce que** la transmission des forces s'effectue par l'intermédiaire d'un levier d'entraînement(15), qui est relié à un levier à genouillère avant et à un levier à genouillère arrière (9), qui entraînent pour leur part la plaque à came d'entraînement avant et/ou la plaque à came d'entraînement arrière (12, 20).

6. Outil de double sertissage suivant l'une des revendications 1 à 5, **caractérisé en ce que** l'unité de sertissage avant (3) comprend quatre poinçons de sertissage avant (16), qui peuvent être déplacés dans la direction radiale par rapport à la section transversale de réception (6) et sont disposés en déport mutuel d'environ 90°, de sorte que leurs faces d'enclume se situent en vis-à-vis par paires.

7. Outil de double sertissage suivant l'une des revendications 1 à 6, **caractérisé en ce que** les poinçons de sertissage arrière (21) de l'unité de sertissage arrière (20) sont montés chacun pivotants et pivotent tangentiellement dans la section transversale de réception (6), par leurs faces d'enclume, lors de l'actionnement par la plaque à came d'entraînement arrière (20).

8. Outil de double sertissage suivant l'une des revendications 1 à 7, **caractérisé en ce qu'**il est configuré sous forme de pince manuelle, adaptée à la manipulation à une seule main.

9. Outil de double sertissage suivant la revendication 8, **caractérisé en ce que** l'unité de sertissage avant et l'unité de sertissage arrière (3, 4) sont disposées entre deux plaques de retenue, qui sont assemblées avec l'une des poignées (1) de la pince manuelle, tandis que l'autre poignée (2) est raccordée à un levier d'entraînement (15), qui est pour sa part en liaison active avec les plaques à cames d'entraînement (12, 20).

10. Outil de double sertissage suivant l'une des revendications 8 et 9, **caractérisé en ce qu'**il est en outre prévu un verrou d'arrêt (8), qui n'autorise une ouverture de la pince manuelle qu'après qu'une position de fin de course prédéfinie ait été atteinte.

11. Outil de double sertissage suivant l'une des revendications 1 à 7, **caractérisé en ce qu'**il comprend en outre un entraînement mécanique.
